# EUROPÄISCHE PATENTSCHRIFT

(11) **EP 0 927 530 B1**
(45) Veröffentlichungstag und Bekanntmachung des Hinweises auf die Patenterteilung: **11.10.2000**
(21) Anmeldenummer: 98121463.8
(22) Anmeldetag: 11.11.1998
(51) Int. Cl.: A47B 88/04, A47B 88/12

(54) **Ausziehführung für Schubladen**
Sliding guide-rail system for drawers
Guide de sortie pour tiroirs

(30) Priorität: 29.12.1997 AT 219597
(43) Veröffentlichungstag der Anmeldung: 07.07.1999
(73) Patentinhaber: Julius Blum Gesellschaft m.b.H., 6973 Höchst (AT)
(72) Erfinder: Röck, Erich, 6973 Höchst (AT); Dubach, Fredi, 8345 Adetswil (CH); Hörger, Horst, 89567 Sontheim (CH)
(74) Vertreter: Torggler, Paul Norbert, Dr.

(56) Entgegenhaltungen:
- DE-U- 9 413 108
- GB-A- 2 095 537
- US-A- 4 176 890
- US-A- 4 241 668
- US-A- 5 211 461

## Beschreibung

Die Erfindung bezieht sich auf eine Ausziehführung für Schubladen mit zwei an Seitenwänden einer Schublade befestigten Ausziehschienen, zwei an Seitenwänden eines Möbelkörpers befestigten Tragschienen und vorzugsweise zwischen den Ausziehschienen und den Tragschienen ablaufenden Mittelschienen, wobei zwischen den Schienen Laufrollen angeordnet sind und die Tragschienen in je einen am Möbelkorpus befestigten Anschlagteil und je eine die Laufstege für die Laufrollen aufweisenden Laufschiene geteilt sind und wobei die Laufschiene in bezug auf die Anschlagteile senkrecht zu den Seitenwänden verschiebbar geführt sind.

Es ist bekannt, daß die lichte Weite zwischen den Korpusseitenwänden eines Möbels, in das Schubladen einzusetzen sind, differieren kann. Geringere Abweichungen können beispielsweise durch Ungenauigkeiten beim Zusammenbau des Möbels entstehen. Aus der DE 32 34 666 A1 ist eine Ausziehführung bekannt, bei der kleinere Differenzen beim Abstand der Seitenwände eines Möbelkorpusses voneinander ausgeglichen werden können.

Bei modernen Küchen, insbesondere bei Einbauküchen, sind die Außenmaße der Möbelschränke genormt. Es werden jedoch vielfach Seitenwände unterschiedlicher Stärke eingesetzt. Dadurch ergeben sich bei gleichbleibender Außenbreite eines Küchenschrankes notgedrungen Unterschiede im Abstand der Innenflächen der Seitenwände voneinander und somit bei den Montageebenen der Tragschienen.

Aufgabe der Erfindung ist es, eine Ausführungsgamitur der eingangs erwähnten Art dahingehend zu verbessern, daß jeweils eine gleiche Schublade bei Schränken mit unterschiedlich Korpusseitenwänden eingesetzt werden kann und daß diese Schublade automatisch mittig zwischen den Möbelseitenwänden positioniert wird.

Die erfindungsgemäße Aufgabe wird dadurch gelöst, daß die Ausziehführung mit einer Zentriervorrichtung versehen ist, die beim Verschieben der Schublade die Position der Laufschiene und auf den Anschlagteilen derart festlegt, daß die Schublade zwischen den Seitenwänden mittig positioniert ist und daß mindestens eine Fixiereinrichtung vorgesehen ist, die nach erfolgter Positionierung die Laufschienen auf den Anschlagteilen fixiert.

Diese mittige Ausrichtung der Schublade erfolgt, wenn die Schublade zum ersten Mal in den Möbelkorpus eingeschoben wird. Hat die Schublade ihre hintere Endstellung erreicht, tritt die Zentriervorrichtung außer Funktion und hat auf das nachfolgende Verschieben der Schublade keinen Einfluß.

Ein Ausführungsbeispiel der Erfindung sieht vor, daß die Anschlagteile je eine in der Einschubrichtung der Schublade ausgerichtete Führungsbahn aufweisen, entlang der seitlich versetzbare Zentrierteile geführt sind, die über Kupplungsteile derart gesteuert sind, daß die variablen Abstände der beiden Zentrierteile von der Längsmittelachse der Schublade gleichbleibend sind, derart, daß sich, bei einer Veränderung des Abstandes eines der Zentrierteile von der Längsmittelachse der Schublade, der Abstand des zweiten Zentrierteiles von der Längsmittelachse der Schublade um das gleiche Maß verändert. Dabei werden die Führungsbahnen vorteilhaft von Vertikalstegen gebildet, die von den Zentrierteilen umfaßt werden.

Ein weiteres Ausführungsbeispiel der Erfindung sieht vor, daß die Zentriervorrichtung an mindestens einer Seite der Schublade am Anschlagteil auf Steuerhebeln schwenkbar gelagerte Zentrierteile umfaßt, die vom Bolzen gebildet werden, wobei die Steuerhebel an ihren freien Enden durch eine Stange verbunden sind, derart, daß der Anschlagteil, die Steuerhebel und die Stange ein Trapez bilden und daß die Bolzen in eine Führungsnut der Schublade einschiebbar sind.

Um eine gerade Ausrichtung der Schublade parallel zu den Möbelseitenwänden zu garantieren, ist in einem weiteren Ausführungsbeispiel der Erfindung vorgesehen, daß die Anschlagteile je einen horizontalen Flansch mit zwei senkrecht zur Einschubrichtung der Schublade ausgerichteten Schlitzen aufweisen, daß an je einem Rand der Schlitze ein Zahnstangenprofil ausgebildet ist, mit dem jeweils ein Zahnrad kämmt, das mit einem weiteren Zahnstangenprofil einer sich über die Länge des Anschlagteiles erstreckenden Zahnstange in Eingriff ist und daß an der Zahnstange, die in Haltelaschen der Tragschiene eingehängt ist, Spannbolzen ausgebildet sind, an denen ein Spannschieber od. dgl. angreift, mit dem die Zahnstange mit der Laufschiene am Anschlagteil klemmbar ist.

Nachfolgend werden verschiedene Ausführungsbeispiele der Erfindung anhand der Figuren der beiliegenden Zeichnungen eingehend beschrieben.
Die Fig. 1 zeigt schaubildlich einen Möbelkorpus mit Schubladen,
die Fig. 2 und 3 zeigen schematisch jeweils einen Vertikalschnitt durch eine Schublade und die Möbelseitenwände,
die Fig. 4 zeigt schaubildlich die Ausziehführung,
die Fig. 5 zeigt einen Vertikalschnitt durch die Schienen der Ausziehführungen an einer Seite der Schublade,
die Fig. 6 zeigt einen Vertikalschnitt durch eine Schubladenzarge und die Schienen der Ausziehführung,
die Fig. 7 zeigt ein Schaubild einer Schublade von hinten gesehen,
die Fig. 8 zeigt eine Draufsicht auf die Schienen der Ausziehführung,
die Fig. 9 zeigt schematisch eine Draufsicht auf die Zentrierteile und die Kupplungsteile,
die Fig. 10 zeigt eine Draufsicht auf die Ausziehführung am Beginn des Einfahrweges der Schublade,
die Fig. 11 zeigt ein Schaubild der Schublade und der Ausziehführung,
die Fig. 12 zeigt eine Draufsicht auf die Ausziehführung, die zu ca. ¾ ihres Einfahrweges in den Möbelkorpus eingeschoben ist,
die Fig. 13 zeigt eine Draufsicht auf die Ausziehführung, wobei sich sie Schublade in der hinteren Endstellung befindet,
die Fig. 14 zeigt ein Schaubild der Schublade,
die Fig. 15 und 16 zeigen schematisch eine Draufsicht auf eine Schublade und zwei weitere Ausführungsbeispiele der Zentrier- und Kupplungsteile,
die Fig. 17 zeigt ein Schaubild einer Schublade und einer Ausziehführung gemäß einem weiteren Ausführungsbeispiel der Erfindung, wobei die Schublade und die Ausziehführung von unten gesehen sind,
die Fig. 18 zeigt eine plane Ansicht der Ausziehführung und der Schublade von unten gesehen,
die Fig. 19 zeigt schematisch einen Aufriß der Schublade und der Ausziehführung,
die Fig. 20 zeigt ein Schaubild der Ausziehführung,
die Fig. 21 zeigt schematisch und auseinandergezogen die Teile der Ausziehführung an einer Seite der Schublade,
die Fig. 22 zeigt einen Schnitt nach der Linie C-C der Fig. 18,
die Fig. 23 zeigt einen Schnitt nach der Linie D-D der Fig. 8,
die Fig. 24 zeigt einen Schnitt nach der Linie E-E der Fig. 18,
die Fig. 25 zeigt einen Schnitt nach der Linie F-F der Fig. 8,
die Fig. 26 zeigt die Schublade und die Ausziehführung von unten gesehen, wobei sich die Schublade noch außerhalb des Möbelkorpusses befindet,
die Fig. 27 zeigt Ausschnitte der Ausziehführung von unten gesehen,
die Fig. 28 zeigt einen Ausschnitt der Ausziehführung an einer Seite der Schublade von unten gesehen,
die Fig. 29 bis 34 zeigen jeweils Vertikalschnitte durch eine Seite der Ausziehführung in verschiedenen Stellungen der Schublade und die
Fig. 35 bis 40 zeigen jeweils Grundrisse der Schublade und der Ausziehführung von unten gesehen, wobei die Schublade in verschiedenen Positionen ihres Einschubweges gezeigt ist.

Die Fig. 1 zeigt einen Möbelkorpus, beispielsweise einen Küchenschrank mit einer Arbeitsplatte, Seitenwänden 2 und Schubladen 3, die jeweils eine Frontblende 4 aufweisen.

Wie aus den Fig. 2 und 3 ersichtlich, können die Korpusseitenwände 2, 2' unterschiedlich breit ausgeführt sein, wobei die mittels der erfindungsgemäßen Ausziehführungsgarnitur im Möbelkorpus gelagerte Schublade 3 jeweils mittig zwischen den Möbelseitenwänden 2, 2' positioniert ist.

Im Ausführungsbeispiel nach den Fig. 4 bis 16 sind an der Rückwand der Schublade 3 Zentrierteile 19, 20 gelagert. Die Zentrierteile 19, 20 lagern auf einem jochartigen Tragteil 53, der zwischen die Außenwände der Schublade 3 eingesetzt ist. Der jochartige Tragteil 53 weist Ausparungen 54 auf, mit denen er auf den Ausziehschienen 1 sattelartig aufliegt.

Die Zentrierteile 19, 20 sind backenförmig ausgeführt und weisen Nuten 55 auf, in die jeweils ein Vertikalsteg 67, der am Anschlagteil 10 ausgebildet ist, ragt. Die Nuten 55 der Zentrierteile 19, 20 münden in V-förmigen Führungsflächen 66.

An den Anschlagteilen 10 sind jeweils die Vertikalstege 67 ausgebildet, die die Führungsbahnen für die Zentrierteile 19, 20 bilden. Die V-förmigen Flächen 66 erleichtern das Auffädeln der Zentrierteile 19, 20 auf den Führungsbahnen.

Am Tragteil 53 lagert ein Ritzel 57, das mit Zahnstangen 58, 59, die an den Zentrierteilen 19, 20 befestigt bzw. angeformt sind, kämmt.

Im Ausführungsbeispiel nach den Fig. 7, 11 und 14 lagern die Zahnstangen 58, 59 auf Schienen 60 des Tragteiles 53.

Im gezeigten Ausführungsbeispiel ist eine Zugfeder 61 vorgesehen, die einerseits im Zentrierteil 20 und andererseits in der mit dem Zentrierteil 19 verbundenen Zahnstange 28 verankert ist. Durch die Zugfeder 61 werden die beiden Zentrierteile 19, 20 jeweils zur Längsmittelachse der Schublade 3 gezogen.

Die Laufschienen 7 sind an den Horizontalstegen 10' der Anschlagteile 10 mittels Spannhebeln 62 gehalten, wobei die Spannhebel 62 über Bolzen 63, die durch Schlitze 52 ragen, mit den Laufschienen 7 verbunden sind. Die Schlitze 52 sind senkrecht zu den Möbelseitenwänden 2 ausgerichtet.

Die Ausziehschienen 1 weisen an ihren hinteren Enden in herkömmlicher Weise Haken 64 auf, mit denen sie in die Schublade 3 bzw. in die Schubladenzargen einhängbar sind. Bevor die Schublade 3 in den Möbelkorpus eingeschoben wird, werden die Zentrierteile 19, 20 in der in der Fig. 9 gezeigten Stellung gehalten, wobei die Zahnstange 59 mit einer Rastnase 65 versehen ist, die in einer korrespondierenden Kerbe im Tragteil 53 einrastet.

Die Schublade 3 wird mit den Zentrierteilen 19, 20, wie in der Fig. 10 gezeigt, auf die Schienen 1, 5, 7 der Ausziehführung aufgeschoben. Wenn die Zentrierteile 19, 20 an den vorderen Spannhebeln 62 anschlagen, werden diese zu den Möbelseitenwänden 2 bewegt und somit werden die Laufschienen 7 im vorderen Bereich an den Anschlagteilen 10 fixiert.

Dadurch daß die von den Zahnstangen 58, 59 gesteuerten Zentrierteile 19, 20 jeweils gleich weit von der Längsmittelachse von der Schublade 3 entfernt sind, ergibt sich, daß die Schublade 3 exakt mittig zwischen den Möbelseitenwänden 2 positioniert wird.

Wird die Schublade 3, wie in der Fig. 12 gezeigt, weiter nach hinten geschoben, werden auch die hinteren Spannhebel 62 gespannt und die Zentrierteile 19, 20 verlassen die Vertikalstege 67 und stoßen an Ablenkern 68 an. Durch die Ablenker 68 und durch die Wirkung der Zugfeder 61 werden die Zentrierteile (19, 20) zur Mitte der Schublade 3 gezogen und von den Anschlagteilen 10 bzw. den Schienen 1, 2, 7 der Ausziehführungsgarnitur entfernt. Ist die Schublade 3 vollständig in den Möbelkorpus eingeschoben, befinden sich die Zentrierteile 19, 20 in der in der Fig. 13 gezeigten Stellung.

Wird die Schublade 3 wieder aus dem Möbelkorpus herausgezogen, treten die Zentrierteile 19, 20 nicht mehr in Funktion, da sie mit den Anschlagteilen 10 nicht mehr in Berührung kommen. Die korrekt mittig positionierte Schublade 3 ist daher wie jede herkömmliche Schublade frei verfahrbar.

In der Ausziehführung nach der Fig. 14 ist das Ritzel 57 auf einer horizontalen Achse gelagert und die Zahnstangen 58, 59 sind in bezug auf das vorhergehende Ausführungsbeispiel um 90° gekippt. Die Funktion der Zentrier- und Kupplungsteile ist jedoch vollständig analog dem zuvor beschriebenen Ausführungsbeispiel.

Im Ausführungsbeispiel nach der Fig. 15 sind die Zentrierteile 19, 20 auf einem Endlosband 69 befestigt, das mittels Umlenkrollen 70 an der Schublade 3 gelagert ist.

Jeder Zentrierteile 19, 20 befindet sich an einem anderen Trum des Endlosbandes 69, sodaß der Abstand eines jeden Zentrierteiles 19, 20 von der Längsmittelachse der Schublade 3 wiederum variabel, jedoch die Abstände der beiden Zentrierteile 19, 20 von der Längsmittelachse der Schublade 3 gleich sind.

Im Ausführungsbeispiel nach der Fig. 16 lagern die Zentrierteile 19, 20 auf scherenartig zu einem Gestänge verbundenen Hebeln 71, 72, die über einen Bolzen 73 auf der Schublade 3 gelagert sind. Wiederum ist sichergestellt, daß der Abstand des Zentrierteiles 19 von der Längsmittelachse der Schublade 3 gleich ist wie der Abstand des Zentrierteiles 20.

Im Ausführungsbeispiel nach den Fig. 17 bis 40 umfaßt die Ausziehführung an jeder Seite der Schublade 3 wiederum eine Ausziehschiene 1, eine Mittelschiene 5 und eine Tragschiene, die aus einer Laufschiene 7 und einem Anschlagteil 10 besteht. Die Schublade 3 weist doppelwandige Schubladenzargen auf, in die Adapter 51 eingesetzt sind, die unten eine Führungsbahn 42 abgrenzt. Die Schublade 3 wird mit den Adaptern 51 auf die Ausziehschienen 1 aufgesetzt.

Die Laufschienen 7 weisen Laschen 22 auf, mittels denen sie in die Anschlagteile 10 eingehängt sind. Die Anschlagteile 10 weisen jeweils einen horizontalen Flansch 10' auf der mit Langlöchern 52 versehen ist, die senkrecht zur Verfahrrichtung der Schublade 3 ausgerichtet sind. Die Laufschienen 7 sind mit einem vorderen und hinteren Zapfen 23 versehen, die durch die Langlöcher 52 ragen und auf denen Zahnräder 24 gelagert sind. An den unteren Enden der Bolzen 23 sind die Laschen 22 angeordnet.

An jeweils einem Rand der Schlitze 52 ist ein Zahnstangenprofil 27 ausgebildet, das mit dem zugeordneten Ritzel 24 kämmt.

Unterhalb des horizontalen Flansches 10' des Anschlagteiles 10 befindet sich eine Zahnstange 26, die in die Laschen 22 eingehängt ist. Die Zahnstange 26 weist Verzahnungen 28 auf, die ebenso mit den Ritzeln 24 kämmen.
Diese Anordnung ergibt:

Wird die Laufschiene 7 an einem Ende in der Richtung von oder zur Möbelseitenwand 2 bewegt, so wird das Ritzel 24, das mit dem Zahnstangenprofil 27 kämmt, gedreht und bewegt seinerseits die Zahnstange 26 in der Richtung der Möbeltiefe. Dadurch wird das Ritzel 24 am anderen Ende der Laufschiene 7 gedreht und da dieses mit dem Zahnstangenprofil 27 im zugehörigen Schlitz 52 in Eingriff ist, wird dieses Ende der Laufschiene 7 in gleichem Maß wie das zuerst genannte Ende von oder zur Möbelseitenwand 2 bewegt. Die Laufschiene 7 und somit die Schublade 3 bleiben daher immer parallel zu den Möbelseitenwänden 2 ausgerichtet.

An den Anschlagteilen 10 sind Steuerhebel 11, 14 gelagert, die durch eine Stange 12 verbunden sind. Die Anschlagteile 10, die Steuerhebel 11, 14 und die Stange 12 bilden dabei jeweils ein Parallelogramm. Im gezeigten Ausführungsbeispiel sind die Steuerhebel 11, 14 an beiden Seiten der Schublade 3 angeordnet. Es wäre jedoch auch möglich, die Steuerhebel 11, 14 mit der Stange 12 nur an einer Seite der Schublade 3 vorzusehen.

An den Lagerpunkten der Steuerhebel 11, 14 mit der Stange 12 sind Bolzen 29, 30 vorgesehen, die mittels Zapfen 34, 35 an den Steuerhebeln 11, 14 gelagert sind. Die Bolzen 29, 30 bilden die Zentrierteile dieses Ausführungsbeispieles der Ausziehführung. Die Steuerhebel 11, 14 sind mittels Bolzen 53 od. dgl. am Anschlagteil 10 gelagert.

Am Schubladenboden sind stabförmige Führungsteile 32, die in Längsrichtung der Schublade 3 ausgerichtet sind, befestigt. In diesen stabförmigen Führungsteilen 32 sind Führungsnuten 21 ausgebildet. Desweiteren weisen die Führungsteile 32 seitliche Führungsnuten 33 auf, in die eine Zentrierplatte 13 mittels Laschen 31 eingehängt ist. Die Zentrierplatte 13 ist mit Fanglaschen 40 versehen und diese Fanglaschen 40 weisen V-förmige Schlitze 41 auf. An jedem der V-förmigen Schlitze 41 schließt jeweils ein gerader Abschnitt 41' an, dessen Breite in etwa dem Durchmesser der Zapfen 34, 35 der Bolzen 29, 30 entspricht.

In die Führungsteile 32 ist weiters eine Feder 16, vorzugsweise eine Blattfeder, eingehängt, an der sich die Zentrierplatte 13 abstützt. Die Zentrierplatte 13 ist gegen die Wirkung der Feder 16 in den Führungsnuten 33 der Führungsteile 32 verschiebbar.

Unterhalb der horizontalen Flansche 10' der Anschlagteile 10 sind weiters Spannschieber 9 vorgesehen, die Spannflächen 8 aufweisen und Schlitze 15, durch die an der Zahnstange 26 angeordnete Spannbolzen 18 ragen.

Beim Zusammenbau des Möbels werden die Teile der Ausziehführungsgarnitur an den Möbelseitenwänden 2 befestigt. Die Schublade 3, in die die Zentrierplatte 13 eingehängt ist, wird wie in den Fig. 26 und 27 gezeigt, auf die Ausziehschienen 1 der Ausziehführungen 6 aufgesetzt. Dabei sind die Schienen 1, 2, 7 der Ausziehführungsgarnitur an einer Seite der Schublade parallel zu den Schienen 1, 5, 7 an der anderen Seite der Schublade 3 und den Seitenwänden ausgerichtet, aber nicht mittig im Möbelkorpus positioniert. Auch die Schublade 3 ist somit nicht mittig im Möbelkorpus angeordnet.

Anschließend wird die Schublade 3, wie in den Fig. 32 und 35 gezeigt, auf die Ausziehschienen 1 aufgeschoben und in den Möbelkorpus eingeschoben, sodaß die Bolzen 29, 30, die sich an dem in das Korpusinnere weisenden Gelenkpunkten der Führungshebel 11, 14 mit der Stange 12 befinden, in die Führungsnuten 21 eingeschoben werden.

Wie insbesondere aus der Fig. 17 ersichtlich, ist die Zentrierplatte 13 gekröpft ausgeführt, sodaß die hinteren Fanglaschen 40 weiter vom Schubladenboden entfernt sind als die vorderen, d. h. näher bei der Frontblende 4 befindlichen Fanglaschen 40. Dadurch können die hinteren Fanglaschen 40 an den vorderen Bolzen 30 vorbeigeschoben werden.

Die Schublade 3 wird bis in die in den Fig. 33 und 36 gezeigte Position geschoben, dabei stehen die Zapfen 34 und 35 vorne und hinten an den Fanglaschen 40 an und sind in den V-förmigen Schlitzen 41 aufgenommen. Wird nun die Schublade 3 weiter in den Möbelkorpus eingeschoben, bis sie die in der Fig. 37 gezeigte Position erreicht, werden die Zapfen 34, 35 in den Endbereichen 41' der V-förmigen Schlitze 41 aufgenommen und die Schublade 3 befindet sich mittig im Möbelkorpus.

Wird nun die Schublade 3, wie in den Fig. 30 und 38 gezeigt, weiter in den Möbelkorpus geschoben, bleibt die Zentrierplatte 13 stehen und der Spannschieber 9 wird durch die Frontblende 4 derart in den Möbelkorpus eingeschoben, daß er mit seinen Spannflächen 8 die Zahnstange 26 und somit die jeweils zugeordnete Laufschiene 7 am Flansch 10' des Anschlagteiles 10 fixiert.
Anschließend wird die Schublade 3, wie in der Fig. 39 gezeigt, weiter in den Möbelkorpus hineingeschoben und die Bolzen 29, 30 stehen jeweils am Anschlagflansch 38, 39 der Führungsteile 32 an. Dabei werden die Zapfen 34, 35 abgeschert und fallen heraus, worauf die Schublade 3 ihre lineare Endstellung gemäß Fig. 40 erreicht.

Beim Öffnen der Schublade fallen die Bolzen 29, 30 heraus und die Schublade 3 ist ohne Einflüsse des von den Steuerhebeln 11, 14 und der Stange 12 gebildeten Maßausgleichsystems voll funktionstüchtig.

## Patentansprüche

1. Ausziehführung für Schubladen mit zwei an Seitenwänden einer Schublade (3) befestigbaren Ausziehschienen (1), zwei an Seitenwänden (2) eines Möbelkörpers befestigbaren Tragschienen und vorzugsweise zwischen den Ausziehschienen (1) und den Tragschienen ablaufenden Mittelschienen (5), wobei zwischen den Schienen Laufrollen angeordnet sind und die Tragschienen in je einen am Möbelkorpus befestigbaren Anschlagteil (10) und je eine die Laufstege für die Laufrollen aufweisenden Laufschiene (7) geteilt sind und wobei die Laufschiene (7) in bezug auf die Anschlagteile (10) senkrecht zu den Seitenwänden (2) verschiebbar geführt sind, dadurch gekennzeichnet, daß die Ausziehführung mit einer Zentriervorrichtung versehen ist, die beim Verschieben der Schublade (3) die Position der Laufschienen (7) auf den Anschlagteilen (10) derart festlegt, daß die Schublade (3) zwischen den Seitenwänden (2) mittig positioniert ist und daß mindestens eine Fixiereinrichtung vorgesehen ist, die nach erfolgter Positionierung die Laufschienen (7) an den Anschlagteilen (10) fixiert.

2. Ausziehführung nach Anspruch 1, dadurch gekennzeichnet, daß die Anschlagteile (10) je eine in der Einschubrichtung der Schublade (3) ausgerichtete Führungsbahn aufweisen, entlang der seitlich versetzbare Zentrierteile (19, 20) geführt sind, die über Kupplungsteile derart gesteuert sind, daß die variablen Abstände der beiden Zentrierteile (19, 20) von der Längsmittelachse der Schublade (3) gleichbleibend sind, derart, daß sich, bei einer Veränderung des Abstandes eines der Zentrierteile (19, 20) von der Längsmittelachse der Schublade (3), der Abstand des zweiten Zentrierteiles (19, 20) von der Längsmittelachse der Schublade (3) um das gleiche Maß verändert.

3. Ausziehführung nach Anspruch 2, dadurch gekennzeichnet, daß die Führungsbahnen von Vertikalstegen (67) gebildet werden, die von den Zentrierteilen (19, 20) seitlich umfaßt werden.

4. Ausziehführung nach Anspruch 2 oder 3, dadurch gekennzeichnet, daß beim hinteren Ende mindestens einer Führungsbahn eine Aussparung vorgesehen ist, an die ein zur Schubladenmitte weisender Ablenker für die Zentrierteile (19, 20) anschließt.

5. Ausziehführung nach Anspruch 4, dadurch gekennzeichnet, daß der Ablenker von einem vertikalen Steg (68) des Anschlagteiles (10) gebildet wird.

6. Ausziehführung nach mindestens einem der Ansprüche 2 bis 5, dadurch gekennzeichnet, daß die Kupplungsteile von einem an der Schublade (3) gelagerten Ritzel (57) und von an den Zentrierteilen (19, 20) vorgesehenen Zahnstangen, die mit dem Ritzel kämmen, gebildet werden.

7. Ausziehführung nach Anspruch 6, dadurch gekennzeichnet, daß die beiden Zahnstangen (58, 59) beziehungsweise die Zentrierteile (19, 20) durch eine Feder (61) verbunden sind.

8. Ausziehführung nach einem der Ansprüche 6 oder 7, dadurch gekennzeichnet, daß die Zahnstangen (58, 59) und/oder die Zentrierteile (19, 20) auf horizontalen rechtwinkelig zur Verfahrrichtung der Schublade (3) ausgerichteten Schienen (60) geführt sind.

9. Ausziehführung nach Anspruch 6, dadurch gekennzeichnet, daß das Ritzel (57) um eine horizontale Achse drehbar gelagert ist.

10. Ausziehführung nach einem der Ansprüche 6 bis 9, dadurch gekennzeichnet, daß das Ritzel (57) und die Zahnstangen (58, 59) auf einem jochartigen Tragteil (53) gelagert sind, der an der Schublade (3) befestigt ist und in Montagelage sattelartig auf den Ausziehschienen (1) aufliegt.

11. Ausziehführung nach einem der Ansprüche 2 bis 5, dadurch gekennzeichnet, daß die Zentrierteile (19, 20) mittels eines Endlosseiles (69), das auf zwei auf der Schublade (3) montierten Umlenkrollen (70) od. dgl. lagert, verbunden sind, wobei jeder Zentrierteil (19, 20) an einem anderen Trum des Endlosseiles (69) befestigt ist.

12. Ausziehführung nach einem der Ansprüche 2 bis 5, dadurch gekennzeichnet, daß die Zentrierteile (19, 20) über ein an der Schublade (3) gelagertes Gestänge mit scherenartig gelagerten Hebeln (71,72) verbunden sind.

13. Ausziehführung nach einem der Ansprüche 1 bis 12, dadurch gekennzeichnet, daß die Fixiereinrichtung an den Laufschienen (7) und oder den Anschlagteilen (10) gelagerte Spannhebel (62) umfaßt, die über Anschläge der Schublade (3) in die Spannstellung gekippt werden.

14. Ausziehführung nach Anspruch 13, dadurch gekennzeichnet, daß die Anschläge von den Zentrierteilen (19, 20) gebildet werden.

15. Ausziehführung nach einem der Ansprüche 6 bis 10, dadurch gekennzeichnet, daß an mindestens einer Zahnstange (58, 59) eine Rastnase (65) ausgebildet ist, die in einer korrespondierenden Kerbe eines der Schublade zugehörigen Teiles einrastet und die die Zahnstangen (19, 20) in einer "0"-Stellung hält.

16. Ausziehführung nach Anspruch 1, dadurch gekennzeichnet, daß die Zentriervorrichtung an mindestens einer Seite der Schublade (3) am Anschlagteil (10) auf Steuerhebeln (13, 14) schwenkbar gelagerte Zentrierteile umfaßt, die vom Bolzen (29, 30) gebildet werden, wobei die Steuerhebel (11, 14) an ihren freien Enden durch eine Stange (12) verbunden sind, derart, daß der Anschlagteil (10), die Steuerhebel (11, 14) und die Stange (12) ein Parallelogramm bilden und daß die Bolzen (29, 30) in eine Führungsnut (21) der Schublade (3) einschiebbar sind.

17. Ausziehführung nach Anspruch 16, dadurch gekennzeichnet, daß an der Schublade (3) eine Zentrierplatte (13) lagert, die Fanglaschen (40) für die Bolzen (29, 30) aufweist.

18. Ausziehführung nach Anspruch 17, dadurch gekennzeichnet, daß die Fanglaschen (40) V-förmige Schlitze (41) aufweisen, in denen; in der hinteren Endstellung der Schublade (3), Haltezapfen (34, 33) der Bolzen (29, 30) aufgenommen sind, wobei die Haltezapfen (34, 35) durch die Fanglaschen (40) abscherbar sind.

19. Ausziehführung nach Anspruch 17 oder 18, dadurch gekennzeichnet, daß die Zentrierplatte (13) in der Fahrrichtung der Schublade (3) relativ zur Schublade (3) entgegen der Kraft einer Feder (16) verschiebbar ist.

20. Ausziehführung nach einem der Ansprüche 16 bis 19, dadurch gekennzeichnet, daß die Führungsnuten (21) in stabförmigen Führungsteilen (32), die unterhalb des Schubladenbodens angeordnet sind, ausgebildet sind.

21. Ausziehführung nach den Ansprüchen 19 und 20, dadurch gekennzeichnet, daß die Zentierplatte Führungslaschen (31) aufweist, mit denen sie in Nuten (33) in den Führungsteilen (32) eingehängt ist.

22. Ausziehführung nach einem der Ansprüche 17 bis 21, dadurch gekennzeichnet, daß die Zentrierplatte (13) vordere und hintere Fanglaschen (40) aufweist, und daß diese auf unterschiedlicher Höhe angeordnet sind.

23. Ausziehführung nach einem der Ansprüche 16 bis 22, dadurch gekennzeichnet, daß die Anschlagteile (10) je einen horizontalen Flansch mit zwei senkrecht zur Einschubrichtung der Schublade ausgerichteten Schlitzen (52) aufweisen, daß an je einem Rand der Schlitze (52) ein Zahnstangenprofil (27) ausgebildet ist, mit dem jeweils ein Zahnrad (24) kämmt, das mit einem weiteren Zahnstangenprofil (28) einer sich über die Länge des Tragteiles (10) erstreckenden Zahnstange (26) in Eingriff ist und daß an der Zahnstange (26), die in Haltelaschen (22) der Laufschiene (7) eingehängt ist, Spannbolzen (18) ausgebildet sind, an denen ein Spannschieber (9) od. dgl. angreift, mit dem die Zahnstange (26) mit der Laufschiene (7) am Anschlagteil (10) klemmbar ist.

## Claims

1. Pull-out guide for drawers having two pull-out rails (1) which can be secured to side walls of a drawer (3), two support rails which can be secured to side walls (2) of a body of a piece of furniture, and central rails (5) which preferably run between the pull-out rails (1) and the support rails, running rollers being arranged between the rails, and the support rails being divided in each case into a fastening part (10), which can be secured to the carcass of the piece of furniture, and a running rail (7) having the running webs for the running rollers, and the running rail (7) being guided so as to be displaceable relative to the fastening parts (10) perpendicularly to the side walls (2), characterized in that the pull-out guide is provided with a centring device which, when the drawer (3) is displaced, fixes the position of the running rails (7) on the fastening parts (10) in such a way that the drawer (3) is centrally positioned between the side walls (2), and in that at least one fixing device is provided which, after the positioning has been effected, fixes the running rails (7) to the fastening parts (10).

2. Pull-out guide according to Claim 1, characterized in that the fastening parts (10) in each case have a guide path which is oriented in the push-in direction of the drawer (3) and along which there are guided laterally displaceable centring parts (19, 20) which are controlled via coupling parts in such a way that the variable distances of the two centring parts (19, 20) from the longitudinal centre axis of the drawer (3) are constant, so that, when the distance of one of the centring parts (19, 20) from the longitudinal centre axis of the drawer (3) changes, the distance of the second centring part (19, 20) from the longitudinal centre axis of the drawer (3) changes by the same amount.

3. Pull-out guide according to Claim 2, characterized in that the guide paths are formed by vertical webs (67) which are laterally embraced by the centring parts (19, 20).

4. Pull-out guide according to Claim 2 or 3, characterized in that at the rear end of at least one guide path there is provided a recess which is adjoined by a deflector for the centring parts (19, 20) which points towards the centre of the drawer.

5. Pull-out guide according to Claim 4, characterized in that the deflector is formed by a vertical web (68) of the fastening part (10).

6. Pull-out guide according to at least one of Claims 2 to 5, characterized in that the coupling parts are formed by a pinion (57) mounted on the drawer (3) and by racks provided on the centring parts (19, 20) and meshing with the pinion.

7. Pull-out guide according to Claim 6, characterized in that the two racks (58, 59) or the centring parts (19, 20) are connected by a spring (61).

8. Pull-out guide according to one of Claims 6 or 7, characterized in that the racks (58, 59) and/or the centring parts (19, 20) are guided on horizontal rails (60) oriented at right angles to the travelling direction of the drawer (3).

9. Pull-out guide according to Claim 6, characterized in that the pinion (57) is mounted so as to be rotatable about a horizontal axis.

10. Pull-out guide according to one of Claims 6 to 9, characterized in that the pinion (57) and the racks (58, 59) are mounted on a yoke-like support part (53) which is secured to the drawer (3) and, in the assembled position, rests on the pull-out rails (1) in saddle fashion.

11. Pull-out guide according to one of Claims 2 to 5, characterized in that the centring parts (19, 20) are connected by means of an endless rope (69) which is mounted on two deflection rollers (70) or the like mounted on the drawer (3), each centring part (19, 20) being secured to a different strand of the endless rope (69).

12. Pull-out guide according to one of Claims 2 to 5, characterized in that the centring parts (19, 20) are connected via a linkage which is mounted on the drawer (3) and has levers (71, 72) mounted in scissor fashion.

13. Pull-out guide according to one of Claims 1 to 12, characterized in that the fixing device comprises clamping levers (62) which are mounted on the running rails (7) and [lacuna] or the fastening parts (10) and are tilted via strikers of the drawer (3) into the clamping position.

14. Pull-out guide according to Claim 13, characterized in that the strikers are formed by the centring parts (19, 20).

15. Pull-out guide according to one of Claims 6 to 10, characterized in that on at least one rack (58, 59) there is formed a catch nose (65) which engages in a corresponding notch of a part associated with the drawer and which holds the racks (19, 20) in a "0" position.

16. Pull-out guide according to Claim 1, characterized in that the centring device comprises, on at least one side of the drawer (3), centring parts which are mounted on the fastening part (10) so as to be pivotable on control levers (13, 14) and are formed by the [sic] bolt (29, 30), the control levers (11, 14) being connected at their free ends by a rod (12), so that the fastening part (10), the control levers (11, 14) and the rod (12) form a parallelogram and that the bolts (29, 30) can be pushed into a guide groove (21) of the drawer (3).

17. Pull-out guide according to Claim 16, characterized in that a centring plate (13) having catching tabs (40) for the bolts (29, 30) is mounted on the drawer (3).

18. Pull-out guide according to Claim 17, characterized in that the catching tabs (40) have V-shaped slots (41) in which, in the rear end position of the drawer (3), holding pins (34, 33 [sic]) of the bolts (29, 30) are received, it being possible for the holding pins (34, 35) to be sheared off by the catching tabs (40).

19. Pull-out guide according to Claim 17 or 18, characterized in that the centring plate (13) is displaceable relative to the drawer (3), in the travelling direction of the drawer (3), against the force of a spring (16).

20. Pull-out guide according to one of Claims 16 to 19, characterized in that the guide grooves (21) are formed in bar-shaped guide parts (32) arranged underneath the drawer bottom.

21. Pull-out guide according to Claims 19 and 20, characterized in that the centring plate has guide tabs (31) by which it is hung into grooves (33) in the guide parts (32).

22. Pull-out guide according to one of Claims 17 to 21, characterized in that the centring plate (13) has front and rear catching tabs (40), and in that these catching tabs are arranged at different heights.

23. Pull-out guide according to one of Claims 16 to 22, characterized in that the fastening parts (10) in each case have a horizontal flange with two slots (52) oriented perpendicularly to the push-in direction of the drawer, in that on one border of each of the slots (52) there is formed a rack profile (27) with which there meshes in each case a toothed wheel (24) which is in engagement with a further rack profile (28) of a rack (26) extending over the length of the support part (10), and in that on the rack (26), which is hung into holding tabs (22) of the running rail (7), there are formed clamping bolts (18) on which there engages a clamping slide (9) or the like, by which the rack (26) with the running rail (7) can be clamped to the fastening part (10).

## Revendications

1. Guide de sortie pour tiroirs comprenant deux rails de sortie (1) pouvant être fixés sur des parois latérales d'un tiroir (3), deux rails porteurs pouvant être fixés sur des parois latérales (2) d'un corps de meuble et de préférence des rails centraux (5) s'étendant entre les rails de sortie (1) et les rails porteurs, des galets de roulement étant disposés entre les rails, et les rails porteurs étant divisés chacun en une pièce de butée (10) pouvant être fixée sur le corps de meuble et en un rail de roulement (7) comportant les nervures de roulement pour les galets de roulement, et les rails de roulement (7) étant, par rapport aux pièces de butée (10), guidés avec possibilité de déplacement perpendiculairement aux parois latérales (2), caractérisé en ce que le guide de sortie est équipé d'un dispositif de centrage qui, lors du déplacement du tiroir (3), fixe la position des rails de roulement (7) sur les pièces de butée (10) de telle sorte que le tiroir (3) soit positionné au centre entre les parois latérales (2) et qu'il est prévu au moins un dispositif de fixation qui, une fois le positionnement effectué, fixe les rails de roulement (7) sur les pièces de butée (10).

2. Guide de sortie selon la revendication 1, caractérisé en ce que les pièces de butée (10) présentent chacune une glissière de guidage orientée dans la direction d'introduction du tiroir (3) le long de laquelle sont guidées des pièces de centrage (19, 20) pouvant être déplacées latéralement qui sont commandées par l'intermédiaire de pièces d'accouplement de telle manière que les écartements variables des deux pièces de centrage (19, 20) soient constants par rapport à l'axe médian longitudinal du tiroir (3) de telle sorte qu'en cas de variation de l'écartement de l'une des pièces de centrage (19, 20) par rapport à l'axe médian longitudinal du tiroir (3), l'écartement de la seconde pièce de centrage (19, 20) par rapport à l'axe médian longitudinal du tiroir (3) se modifie de la même valeur.

3. Guide de sortie selon la revendication 2, caractérisé en ce que les glissières de guidage sont formées par des ailes verticales (67) qui sont entourées latéralement par les pièces de centrage (19, 20).

4. Guide de sortie selon la revendication 2 ou 3, caractérisé en ce qu'au niveau de l'extrémité arrière d'au moins une glissière de guidage, il est prévu un évidement auquel se raccorde un déflecteur dirigé vers le milieu du tiroir et destiné aux pièces de centrage (19, 20).

5. Guide de sortie selon la revendication 4, caractérisé en ce que le déflecteur est formé par une aile (68) verticale de la pièce de butée (10).

6. Guide de sortie selon au moins l'une des revendications 2 à 5, caractérisé en ce que les pièces d'accouplement sont formées par un pignon (57) monté sur le tiroir (3) et par des crémaillères qui sont prévues sur les pièces de centrage (19, 20) et engrènent avec le pignon.

7. Guide de sortie selon la revendication 6, caractérisé en ce que les deux crémaillères (58, 59) et les pièces de centrage (19, 20) sont reliées par un ressort (61).

8. Guide de sortie selon l'une des revendications 6 ou 7, caractérisé en ce que les crémaillères (58, 59) et/ou les pièces de centrage (19, 20) sont guidées sur des rails (60) horizontaux orientés à angle droit par rapport à la direction de déplacement du tiroir (3).

9. Guide de sortie selon la revendication 6, caractérisé en ce que le pignon (57) est monté tournant autour d'un axe horizontal.

10. Guide de sortie selon l'une des revendications 6 à 9, caractérisé en ce que le pignon (57) et les crémaillères (58, 59) sont montés sur une pièce de support (53) en forme d'arche qui est fixée sur le tiroir (3) et qui, en position de montage, repose comme une selle sur les rails de sortie (1).

11. Guide de sortie selon l'une des revendications 2 à 5, caractérisé en ce que les pièces de centrage (19, 20) sont reliées au moyen d'un câble sans fin (69) qui est monté sur deux galets de renvoi (70) ou analogues montés sur le tiroir (3), chaque pièce de centrage (19, 20) étant fixée sur un brin différent du câble sans fin (69).

12. Guide de sortie selon l'une des revendications 2 à 5, caractérisé en ce que les pièces de centrage (19, 20) sont reliées par une tringlerie montée sur le tiroir (3) avec des leviers (71, 72) montés comme des ciseaux.

13. Guide de sortie selon l'une des revendications 1 à 12, caractérisé en ce que le dispositif de fixation comprend des leviers de serrage (62) qui sont montés sur les rails de roulement (7) et/ou sur les pièces de butée (10) et qui basculent dans la position de serrage par l'intermédiaire de butées du tiroir (3).

14. Guide de sortie selon la revendication 13, caractérisé en ce que les butées sont formées par les pièces de centrage (19, 20).

15. Guide de sortie selon l'une des revendications 6 à 10, caractérisé en ce qu'un ergot d'arrêt (65) est réalisé sur au moins une crémaillère (58, 59), lequel ergot d'arrêt se verrouille dans une encoche correspondante d'une pièce faisant partie du tiroir et maintient les pièces de centrage (19, 20) dans une position "0".

16. Guide de sortie selon la revendication 1, caractérisé en ce que le dispositif de centrage comprend, sur au moins un côté du tiroir (3), sur la pièce de butée (10), des pièces de centrage qui sont montées pivotantes sur des leviers de commande (11, 14) et sont formées par des boulons (29, 30), les leviers de commande (11, 14) étant reliés à leurs extrémités libres par une barre (12) de telle sorte que la pièce de butée (10), les leviers de commande (11, 14) et la barre (12) forment un parallélogramme et que les boulons (29, 30) peuvent être introduits dans une rainure de guidage (21) du tiroir (3).

17. Guide de sortie selon la revendication 16, caractérisé en ce qu'une plaque de centrage (13) est montée sur le tiroir (3), laquelle plaque de centrage présente des pattes d'arrêt (40) pour les boulons (29, 30).

18. Guide de sortie selon la revendication 17, caractérisé en ce que les pattes d'arrêt (40) présentent des fentes (41) en forme de V dans lesquelles, des tétons de retenue (34, 35) des boulons (29, 30) sont logés dans la position terminale arrière du tiroir (3), les tétons de retenue (34, 35) pouvant être bloqués par les pattes d'arrêt (40).

19. Guide de sortie selon la revendication 17 ou 18, caractérisé en ce que la plaque de centrage (13) peut coulisser dans la direction de déplacement du tiroir (3), par rapport au tiroir (3), à l'encontre de la force d'un ressort (16).

20. Guide de sortie selon l'une des revendications 16 à 19, caractérisé en ce que les rainures de guidage (21) sont réalisées dans des pièces de guidage (32) en forme de barre qui sont disposées au-dessous du fond de tiroir.

21. Guide de sortie selon les revendications 19 et 20, caractérisé en ce que la plaque de centrage présente des pattes de guidage (31) avec lesquelles elle est suspendue dans des rainures (33) dans les pièces de guidage (32).

22. Guide de sortie selon l'une des revendications 17 à 21, caractérisé en ce que la plaque de centrage (13) présente des pattes d'arrêt (40) avant et arrière et que celles-ci sont disposées à des hauteurs différentes.

23. Guide de sortie selon l'une des revendications 16 à 22, caractérisé en ce que les pièces de butée (10) présentent chacune une aile horizontale avec deux fentes (52) dirigées perpendiculairement à la direction d'introduction du tiroir, qu'un bord des fentes (52) comporte un profil en crémaillère (27) avec lequel engrène une roue dentée (24) qui engrène avec un autre profil (28) d'une crémaillère (26) s'étendant sur la longueur de la pièce de butée (10) et que la crémaillère (26), qui est suspendue dans des pattes de retenue (22) du rail de roulement (7), comporte des boulons de serrage (18) sur lesquels agit un coulisseau de serrage (9) ou analogue avec lequel la crémaillère (26) peut être bloquée avec le rail de roulement (7) sur la pièce de butée (10).
